# EUROPÄISCHE PATENTSCHRIFT

(11) **EP 0 561 200 B1**
(45) Veröffentlichungstag und Bekanntmachung des Hinweises auf die Patenterteilung: **03.09.1997**
(21) Anmeldenummer: 93103202.3
(22) Anmeldetag: 01.03.1993
(51) Int. Cl.: E04H 4/10, E06B 9/174

(54) **Lagerbock einer Schwimmbadabdeck-Anlage**
support for swimming pool cover
support de couverture de piscine

(30) Priorität: 18.03.1992 CH 871/92
(43) Veröffentlichungstag der Anmeldung: 22.09.1993
(73) Patentinhaber: GLATZ AG, CH-8500 Frauenfeld (CH)
(72) Erfinder: Fischer, Helmut, CH-8500 Frauenfeld (CH); Glatz, Adolf, CH-8500 Frauenfeld (CH)
(74) Vertreter: Schmauder, Klaus Dieter

(56) Entgegenhaltungen:
- EP-A- 0 430 834
- DE-U- 8 900 259
- FR-A- 2 319 001

## Beschreibung

Die Erfindung betrifft einen Lagerbock einer Schwimmbadabdeck-Anlage gemäss Anspruch 1.

Schwimmbadabdeck-Anlagen sind in der verschiedensten Form bekannt und werden am Boden, an einer Wand oder an einer Decke befestigt. Solche Anlagen weisen in der Regel eine zwischen zwei Lagerböcken gelagerte Wickelwelle auf, die zum Auf- und Abwickeln einer Schwimmbadabdeckung dient. Die Schwimmbadabdeckung ist aufgewickelt, wenn sich das Schwimmbad in Betrieb befindet und abgewickelt, wenn das Schwimmbad nicht benutzt wird. Aufgrund der unterschiedlichen Grössen der Schwimmbäder sowohl hinsichtlich der Breite wie auch der Länge ergeben sich stets wechselnde Grössen der auf der Wickelwelle aufgewickelten Schwimmbadabdeckung, sowohl hinsichtlich deren Länge wie auch deren Durchmesser. Dies erfordert sehr unterschiedlich grosse Lagerböcke oder Lagerböcke, die auf die grösstmögliche Ausbildung des Wickels ausgerichtet sind. Im ersten Fall sind zahlreiche individuell angefertigte Lagerböcke erforderlich, was die Herstellung und die Lagerhaltung erschwert und kostspielig macht. Im zweiten Fall ist zwar die Herstellung und Lagerhaltung vereinfacht, jedoch muss selbst für kleinste Schwimmbadabdeck-Anlagen jeweils ein grosser Lagerbock verwendet werden.

Ein weiteres Problem besteht darin, dass die Ausrichtung der Lagerböcke bei dem in der Regel unebenen Untergrund Schwierigkeiten bereitet. Insbesondere sind solche Lagerböcke nicht nachstellbar, so dass sich solche Lagerböcke praktisch nicht an geänderte Fundament-Verhältnisse anpassen lassen.

Aufgabe der Erfindung ist es, die obigen Schwierigkeiten zu beseitigen. Dies wird erreicht durch:
einen Lagerbock einer Schwimmbadabdeck-Anlage gemäss Anspruch 1.

Der Lagerbock wird nachfolgend der Einfachheit halber in der aufrechtstehenden Stellung beschrieben, obwohl es durchaus auch möglich ist, dieseh liegend an einer Wand oder hängend an einer Deck anzuordnen.

Durch den Lagerbock gemäss Anspruch 1 ist es möglich, mit wenigen modularen Bauelementen Lagerböcke der verschiedensten Grösse herzustellen, so dass die Herstellung und Lagerhaltung selbst für Lagerböcke der verschiedensten Grösse vereinfacht und damit preiswert wird. Im einfachsten Fall kann der Lagerbock aus dem Basiselement bestehen. An ein solches Basiselement können Anbauelemente der verschiedensten Art angesetzt werden, um so den Lagerbock an die jeweiligen Bedürfnisse wie beispielsweise in Bezug auf die erforderliche Grösse (Abdeckungslänge), die Verwendung (zum Beispiel als Sitzbank), die Formgebung (zum Beispiel rund oder eckig), die Platzierung (am Boden, an der Wand oder an der Decke) und dergleichen anzupassen.

Der Lagerbock bzw. die einzelnen Elemente können aus gleichen oder verschiedenen Werkstoffen, wie Metall, Kunststoff oder dergleichen bestehen. Insbesondere können das Basiselement aus Metall in Form eines Spritzgussteiles und die Anbauelemente aus Kunststoff ebenfalls in Form eines Spritzgussteiles ausgebildet sein. Vorzugsweise bestehen alle Elemente aus Kunststoff.

Vorteilhafte Ausgestaltungen des Lagerbockes sind in den Ansprüchen 2 bis 12 umschrieben.

Bei einer Ausgestaltung nach Anspruch 2 weist das Basiselement mindestens zwei in der Mittelebene übereinanderliegende Bohrungen auf, die entsprechend dem Durchmesser des Wickels auf der Wickelwelle zum Einsatz kommen können.

Das Basiselement lässt sich beliebig vergrössern, durch eine Ausbildung des Lagerbockes nach Anspruch 3. In der Ausgestaltung nach Anspruch 4 ist das Basiselement als Sitzbank verwendbar.

Besonders vorteilhaft ist eine Weiterbildung des Lagerbockes nach Anspruch 5, da die Dichtungsstege verhindern, dass Wasser auf die Vorderseite des Lagerbockes gelangt. Andernfalls könnte auf die Vorderseite des Lagerbockes gelangendes Wasser zu Schäden und Betriebsstörungen an der Lagerung und am insbesondere elektrischen Antrieb der Anlage führen.

Für die Ausbildung des Verzahnungsprofils und des entsprechenden Gegenprofiles ergeben sich die verschiedensten Möglichkeiten. Besonders vorteilhaft ist eine Ausgestaltung nach Anspruch 6, da sie die stabilste Verbindung zwischen dem Basisteil und dem Anbauteil liefert. Auch eine Ausbildung nach Anspruch 7 ist möglich, dies insbesondere dann, wenn es sich bei dem Anbauteil um Latten handelt, die am Lagerbock angesetzt werden. Die Anbringung von Latten dient vorteilhafterweise auch als Montagehilfe beim Aufstellen und Ausrichten der Lagerböcke.

Vorteilhaft ist auch eine Weiterbildung nach Anspruch 8, wodurch der Lagerbock mittels einer Abdeckhaube verschliessbar ist.

Der in Anspruch 9 definierte Lagerbock ermöglicht es, den Lagerbock und damit eine Schwimmbadabdeck-Anlage zu justieren und jederzeit zum Beispiel nach Boden- oder Gebäudesenkungen nachzustellen und dient somit als Montageerleichterung und zum Ausgleich von Bodenunebenheiten.

Vorteilhafte Ausgestaltungen des Lagerbockes sind in den Ansprüchen 10 bis 12 beschrieben, welche die Einstell- und Arretiermöglichkeiten weiter verbessern.

Vorteilhafte Ausgestaltungen der Erfindung werden nachfolgend anhand der Zeichnungen näher beschrieben, dabei zeigen:
- Figur 1: eine Schwimmbadabdeck-Anlage in schaubildlicher Darstellung und teilweise geschnitten;
- Figur 2: einen ersten Lagerbock mit Anbauelementen und geschnittener Abdeckhaube, wobei die Anbauelemente der linken Seite abgenommen und in den Figuren 3 und 4 dargestellt sind, in Seitenansicht;
- Figur 3: das als Erweiterungselement dienende Anbauelement des Lagerbockes der Figur 2, in Seitenansicht;
- Figur 4: ein als Latte ausgebildetes Anbauelement in Ansicht auf die Stirnseite;
- Figur 5: den Lagerbock der Figur 2 im Grundriss und geschnitten;
- Figur 6: einen zweiten Lagerbock, wobei die linken Anbauteile entfernt und in den Figuren 7 und 8 dargestellt sind, in Seitenansicht;
- Figur 7: ein als Erweiterungselement ausgebildetes Bauelement der Figur 6;
- Figur 8: ein als Latte ausgebildetes Anbauelement der Figur 6;
- Figur 9: den Lagerbock der Figur 6 im Grundriss und mit linksseitig geschnittener Abdeckhaube;
- Figur 10: eine erstes Basiselement analog jenem der Figur 2 in Seitenansicht;
- Figur 11: eine erstes Erweiterungselement in Seitenansicht;
- Figur 12: einen Lagerbock aus den Elementen der Figuren 10 und 11;
- Figur 13: ein weiteres Erweiterungselement analog jenem der Figur 3 in Seitenansicht;
- Figur 14: einen Lagerbock aus den Elementen der Figuren 10 und 13;
- Figur 15: ein weiteres Basiselement analog jenem der Figur 6 in Seitenansicht;
- Figur 16: ein weiteres Erweiterungselement analog jenem der Figur 7 in Seitenansicht;
- Figur 17: einen Lagerbock aus den Elementen der Figuren 15 und 16 in Seitenansicht;
- Figur 18: ein weiteres Erweiterungselement in Seitenansicht;
- Figur 19: einen Lagerbock aus den Elementen der Figuren 15 und 18, in Seitenansicht;
- Figur 20: einen Sockel an einem Lagerbock im Vertikalschnitt;
- Figur 21: den Lagerbock mit Sockel der Figur 20 im Horizontalschnitt;
- Figur 22: den Sockel ohne Lagerbock im Grund riss; und
- Figur 23: den Sockel mit Lagerbock in Seitenansicht und mit geschnittenem gerbock.

Die Figur 1 zeigt eine Schwimmbadabdeck-Anlage 2 in Bodenmontage an einem Schwimmbecken 4. Die Anlage umfasst zwei an den Rändern des Schwimmbeckens vertikal aufgestellte Lagerböcke 6, wobei nur der rechte gezeigt ist, in denen eine Wickelwelle 8 gelagert ist. Die Wickelwelle 8 dient zum Auf- und Abwickeln der Schwimmbadabdeckung 10. An den seitlichen Stirnseiten 12 und 14 der Lagerböcke 6 sind Latten 16 befestigt und bilden ein Gehäuse um den Wickel aus der Schwimmbadabdeckung 10 auf der Wickelwelle 8. Das Gehäuse kann gleichzeitig auch als Sitzbank verwendet werden.

Die Figuren 2 bis 5 zeigen einen solchen Lagerbock 6 der Anlage nach Figur 1. Der Lagerbock weist ein Basiselement B1 auf, an dessen vertikalen Stirnseiten 18 Verzahnungsprofile 20 in Form einer schwalbenschwanzförmigen Nut angeordnet sind. Die obere Stirnseite 22 ist halbkreisförmig gewölbt ausgebildet und enthält ebenfalls ein Verzahnungsprofil 20, das als schwalbenschwanzförmige Nut ausgestaltet ist. Nach unten stützt sich das Basiselement auf einem Sockel 24 ab, der in den Figuren 20 bis 23 näher dargestellt ist. Das Basiselement B1 enthält in seiner Mittelebene 26 zwei übereinanderliegende Bohrungen 28₁,28₂ zur Aufnahme der Wickelwelle 8. Ferner ist strich-punktiert eine Antriebsvorrichtung 32 angedeutet. An den Stirnseiten 18 und 22 enthält das Basiselement B1 einen umlaufenden Dichtungssteg 34. Am Basiselement B1 ist ein Erweiterungselement E1 angesetzt, welches längs der Mittelebene 26 in zwei Teile E1a,E1b unterteilt ist. Das Erweiterungselement enthält Gegenprofile 36, die in das Verzahnungsprofil 20 des Basiselementes eingreifen. Die Verbindung erfolgt durch seitliches Zusammenschieben in Richtung senkrecht zur Bildebene der Figur 2, d.h. in Achsrichtung der Wickelwelle 8. Das Erweiterungselement E1 steht am Dichtungssteg 34 an. Das Erweiterungselement E1 enthält seinerseits längs der Stirnseiten 38,40 Verzahnungsprofile 42 in Form von Stegen, an denen wiederum Anbauelemente in Form von Latten L der in Figur 4 gezeigten Art angesetzt sind. Die Latten L enthalten Gegenprofile 44 in Form von profilierten Nuten, die mit dem Verzahnungsprofil 42 zusammenwirken. Der Lagerbock 6 ist mit einer Abdeckhaube 46 versehen. Die Verzahnungsprofile 42,44 können zum seitlichen Zusammenschieben oder druckknopfartig ausgebildet sein.

Die Figuren 6 bis 9 zeigen einen weiteren Lagerbock 48, der über einen Sockel 50 der in den Figuren 20 bis 23 gezeigten Art auf einem Untergrund 52 abgestützt ist. Das Basiselement B2 enthält drei übereinander angeordnete Bohrungen 54₁₋₃, die wiederum in der vertikalen Mittelebene 26 liegen. Das rechteckig ausgebildete Basiselement B2 weist zwei vertikale Stirnseiten 56 und eine horizontale obere Stirnseite 58 auf, die jeweils mit Verzahnungsprofilen 60 versehen sind, die aus Profilstegen bestehen, welche in Richtung der Wickelwelle verlaufen. Am Basiselement B2 ist ein Erweiterungselement E2 angesetzt, welches wiederum längs der Mittelebene 26 in die Teile E2a,E2b unterteilt ist. Das Erweiterungselement enthält auf der Innenseite Gegenprofile 62, die mit den Verzahnungsprofilen 60 des Basiselementes B2 zusammenwirken. An der Aussenseite ist das Erweiterungselement E2 wiederum mit Verzahnungsprofilen 64 versehen, an denen wiederum Anbauprofile in Form von Latten L über ein Gegenprofil 68 der in Figur 8 gezeigten Art angesetzt sind. Ein Abdeckhaube 66 dient zur Abdeckung des Lagerbockes. Der in den Figuren 6 bis 9 gezeigte Lagerbock kann wiederum mit einem nicht näher dargestellten Dichtungssteg versehen sein, der einerseits an den Stirnseiten 56,58 des Basiselementes B2 und andererseits an dem äusseren Umfang des Erweiterungselementes E2 in nicht näher dargestellter Weise jedoch analog dem Beispiel der Figuren 2 und 3 angeordnet sein kann.

Die Figuren 10 bis 19 zeigen verschiedene Basiselemente und Erweiterungselemente sowie Kombinationen derselben. So kann das Basiselement B1 der Figur 10 mit einem Erweiterungselement E3 aus den Teilen E3a und E3b gemäss Figur 11 zu dem Lagerbock der Figur 12 zusammengefügt sein. Die Kombination aus dem Basiselement B1 gemäss Figur 10 und dem Erweiterungselement El mit den Teilen Ela und Elb gemäss Figur 13 zum Lagerbock der Figur 14 ist bereits in den Figuren 2 bis 5 im Detail dargestellt. Die Kombination des Basiselementes B2 der Figur 15 mit dem Erweiterungselement E2 aus den Teilen E2a und E2b gemäss Figur 16 zum Lagerbock gemäss Figur 17 entspricht dem Ausführungsbeispiel der Figuren 6 bis 9. Die Figur 18 zeigt ein weiteres Erweiterungselement E4 aus den Teilen E4a und E4b, welches mit dem Basiselement B2 gemäss Figur 15 zum Lagerbock gemäss Figur 19 zusammengefügt ist.

Die Figuren 20 bis 23 zeigen einen Sockel 70 für einen Lagerbock der vorstehend beschriebenen Art. Der Sockel ist gebildet aus einer Bodenplatte 74, die auf einem Untergrund 76 befestigt ist. Hierzu enthält die Bodenplatte 74 Langlöcher 78 zur Aufnahme von Befestigungsschrauben 80, von denen in Figur 22 nur eine dargestellt ist. Die Bodenplatte 74 ist weiter mit einer Ausnehmung 82 versehen, in der eine Schiebeplatte 84 verschiebbar angeordnet, jedoch durch gegeneinander wirkende Stellschrauben 86 einstellbar gesichert ist. Jede Stellschraube 86 greift durch eine Bohrung in der Bodenplatte 74 und wirkt mit einer Gewindebohrung 90 in der Schiebeplatte 84 zusammen. Die Schiebeplatte 84 enthält einen Kugelpfannenteil 92 zur Aufnahme einer Kugel 94. Über der Schiebeplatte 84 ist weiter ein Deckflansch 96 angeordnet, der ebenfalls einen Kugelpfannenteil 98 aufweist, welcher mit dem Kugelpfannenteil 92 zusammenwirkt. Der Deckflansch 96 kann mittels Spannschrauben 100, welche in eine Gewindebohrung in der Schiebeplatte 84 eingreifen, gegen letztere gespannt werden, um die Kugel 94 zu fixieren.

An der Kugel 94 ist ein Stützbolzen 102 angeordnet, der in eine vertikale Ausnehmung 104 eines Anschlussteiles 105 eingreift, wobei der Anschlussteil ein separater Bauteil zum Anschluss an einem Bauelement oder wie im vorliegenden Beispiel bereits Teil des Bauelementes sein kann. Gemäss einer einfacheren Ausführungsform des Sockels ist es auch möglich, die Schiebeplatte 84 direkt als Bodenplatte auszubilden und am Untergrund 76 zu befestigen. Der Stützbolzen 102 und die Ausnehmung 104 weisen einen viereckigen Querschnitt auf. Der Stützbolzen 102 ist mit einer in Achsrichtung verlaufenden Gewindebohrung 106 versehen, in der eine Stellschraube 108 angeordnet ist, die sich an der Decke 110 der Ausnehmung 104 abstützt. Eine seitliche Öffnung 112 in der Wand der Ausnehmung 104 ermöglicht das Eingreifen und Ansetzen eines Schraubenschlüssels, um die Stellschraube zu betätigen. In der Seitenwand der Ausnehmung 104 ist mindestens eine Durchgangsbohrung 114 angeordnet, durch die eine Fixierschraube 116 bis in eine seitlich des Stützbolzens 102 angeordnete Gewindebohrung 118 reicht. Im Anschlussteil 105 sind ferner gegen die Bodenplatte 74 weisende Löcher 120 vorhanden, in denen Stellund Arretierschrauben 122 angeordnet sind.

Mittels der Langlöcher 78 und der Befestigungsschraube 80 ist ein Einstellen des Sockels in einer Längsrichtung gegeben. Quer dazu ist eine Einstellung mittels der Schiebeplatte 84 und der Stellschrauben 86 möglich. Die Kugel 94 gestattet eine Winkeleinstellung, die mittels der Spannschrauben 100 über den Deckflansch 96 arretiert werden kann. Die Stellschraube 108 ermöglicht schliesslich noch über die Decke 110 der Ausnehmung 104 eine Höheneinstellung, die mittels der Fixierschraube 116 fixiert werden kann. Die einmal eingenommene Stellung kann schliesslich noch mittels der Stell- und Arretierschraube 122 weiter fixiert werden.

### BEZUGSZEICHENLISTE

- B1: Basiselement
- B2: Basiselement
- E1: Erweiterungselement
- E1a: Teil von E1
- E1b: Teil von E1
- E2: Erweiterungselement
- E2a: Teil von E2
- E2b: Teil von E2
- E3: Erweiterungselement
- E3a: Teil von E3
- E3b: Teil von E3
- E4: Erweiterungselement
- E4a: Teil von E4
- E4b: Teil von E4
- L: Latte
- 2: Schwimmbadabdeck-Anlage
- 4: Schwimmbecken
- 6: Lagerbock
- 8: Wickelwelle
- 10: Schwimmbadabdeckung
- 12: Stirnseite
- 14: Stirnseite
- 16: Latte
- 18: Stirnseite
- 20: Verzahnungsprofil
- 22: Stirnseite oben
- 24: Sockel
- 26: Mittelebene
- 28₁: Bohrung
- 28₂: Bohrung
- 32: Antriebsvorrichtung
- 34: Dichtungssteg
- 36: Gegenprofil
- 38: Stirnseite
- 40: Stirnseite
- 42: Verzahnungsprofil
- 44: Gegenprofil
- 46: Abdeckhaube
- 48: Lagerbock
- 50: Sockel
- 52: Untergrund
- 54₁₋₃: Bohrung
- 56: Stirnseite
- 58: Stirnseite
- 60: Verzahnungsprofil
- 62: Gegenprofil
- 64: Verzahnungsprofil
- 66: Abdeckhaube
- 68: Gegenprofil
- 70: Sockel
- 74: Bodenplatte
- 76: Untergrund
- 78: Langlöcher
- 80: Befestigungsschraube
- 82: Ausnehmung
- 84: Schiebeplatte
- 86: Stellschraube
- 88: Bohrung
- 90: Gewindebohrung
- 92: Kugelpfannenteil
- 94: Kugel
- 96: Deckflansch
- 98: Kugelpfannenteil
- 100: Spannschraube
- 102: Stützbolzen
- 104: Ausnehmung
- 105: Anschlussteil
- 106: Gewindebohrung
- 108: Stellschraube
- 110: Decke
- 112: Öffnung
- 114: Durchgangsbohrung
- 116: Fixierschraube
- 118: Gewindebohrung
- 120: Loch
- 122: Stell-/Arretierschraube

## Patentansprüche

1. Lagerbock (6) einer Schwimmbadabdeck-Anlage, dadurch gekennzeichnet, dass er ein im Einbauzustand aufrechtstehendes Basiselement (B1,B2) zur Aufnahme eines Lagers einer Wickelwelle (8) aufweist, wobei das Basiselement (B1,B2) mindestens an seinen seitlichen und seiner oberen Stirnseite(n) (18,22,56,58) Verzahnungsprofile (20,60) zum Ansetzen mindestens eines Anbauelementes (E1,E2,E3, E4,L) mit einem entsprechenden Gegenprofil (36,44,62,68) aufweist.

2. Lagerbock nach Anspruch 1, dadurch gekennzeichnet, dass das Basiselement (B1,B2) in seiner vertikalen Mittelebene (26) mindestens zwei übereinanderliegende Bohrungen (28₁, 28₂,54₁,54₂,54₃) zur Aufnahme der Wickelwelle (8) und ferner vorzugsweise Mittel zur Aufnahme eines Antriebes aufweist.

3. Lagerbock nach Anspruch 1 oder 2, dadurch gekennzeichnet, dass das Anbauelement (E1,E2,E3,E4) ein vorzugsweise in der vertikalen Mittelebene (26) geteiltes Erweiterungselement ist, welches an seinen dem Basiselement (B1,B2) abgewandten Stirnseiten (38,40) Verzahnungsprofile (42,64) zum Ansetzen mindestens eines weiteren Anbauelementes (L) mit einem entsprechenden Gegenprofil (44,68) aufweist.

4. Lagerbock nach einem der Ansprüche 1 bis 3, dadurch gekennzeichnet, dass das Anbauelement (L) als Latte ausgebildet ist, welche auf der Unterseite Gegenprofile (44,68) aufweist.

5. Lagerbock nach einem der Ansprüche 1 bis 4, dadurch gekennzeichnet, dass das Basiselement (B1,B2) und/oder das Anbauelement (E1,E2,E3,E4) an den seitlichen Stirnseiten (18,38,56) und an der oberen Stirnseite (22,40,58) Dichtungsstege (34) aufweist.

6. Lagerbock nach einem der Ansprüche 1 bis 5, dadurch gekennzeichnet, dass mindestens ein Verzahnungsprofil (20,42,60,64) und ein Gegenprofil (36,44,62,68) so ausgebildet sind, dass sie quer zur Ebene des Basiselementes (B1,B2) zusammenfügbar sind.

7. Lagerbock nach einem der Ansprüche 1 bis 6, dadurch gekennzeichnet, dass mindestens eine Anzahl der Verzahnungsprofile und der Gegenprofile druckknopfartig ausgebildet sind.

8. Lagerbock nach einem der Ansprüche 1 bis 7, dadurch gekennzeichnet, dass eine Abdeckhaube (46,66) für den Lagerbock vorhanden ist.

9. Lagerbock nach einem der Ansprüche 1 bis 8 mit einem Sockel, gekennzeichnet durch
- eine Platte (84) und einen darüber angeordneten und mit der Platte (84) verspannbaren Deckflansch (96), die gemeinsam eine Kugelpfanne (92,98) zur Aufnahem einer Kugel (94) bilden;
- einen an der Kugel (94) angeordneten Stützbolzen (102) zum Eingreifen in eine vertikale Ausnehmung (104) eines Anschlussteiles (105).

10. Lagerbock nach Anspruch 9, dadurch gekennzeichnet, dass die Platte (84) als Schiebeplatte in einer Ausnehmung (82) einer Bodenplatte (74) ausgebildet ist, wobei die Schiebeplatte der Ausnehmung (82) mittels Stellschrauben (86) verschieblich und einstellbar angeordnet und mit der Bodenplatte (74) verspannbar ist.

11. Lagerbock nach Anspruch 9, dadurch gekennzeichnet, dass der Stützbolzen (102) eine in Achsrichtung verlaufende Gewindebohrung (106) mit einer Stellschraube (108) aufweist, die sich an der Decke (110) der Ausnehmung (104) im Anschlussteil (105) abstützt, wobei die Ausnehmung (104) eine seitliche Öffnung (112) zum Eingreifen und Ansetzen eines Schraubenschlüssels an der Stellschraube (108) aufweist.

12. Lagerbock nach einem der Ansprüche 9 bis 11, dadurch gekennzeichnet, dass im Anschlussteil (105) gegen die Platte (84) oder die Bodenplatte (74) weisende Löcher (120) zur Aufnahme von Stell- und Arretierschrauben (122) angeordnet sind.

## Claims

1. A bearing support (6) for a swimming pool cover arrangement, characterized in that it is comprised of a base element (B1,B2) for receiving a bearing of a rolling-up shaft (8), which base element (B1,B2) is positioned upright when assembled and mounted and has, at least at its lateral and upper edge surface(s) (18,22,56,58), gearing profiles (20,60) for adapting thereon at least one attachment element (E1,E2,E3,E4,L) having a corresponding counterprofile (36,44,62,68).

2. A bearing support according to claim 1, characterized in that the base element (B1,B2) is comprised, in its vertical median plane (26), of at least two bores (28₁, 28₂, 54₁, 54₂, 54₃) located above one another for receiving the rolling-up shaft (8), and further and preferably is comprised of means for receiving a drive.

3. A bearing support according to claim 1 or 2, characterized in that the attachment element (E1,E2,E3,E4) is an extension element preferably subdivided in the vertical median plane (26) and which, at its edge surfaces (38,40) facing away from the base element (B1,B2), is comprised of gearing profiles (42,64) for adapting thereon at least one further attachment element (L) having a corresponding counterprofile (44,68).

4. A bearing support according to one of claims 1 to 3, characterized in that the attachment element (L) is embodied as a lath having counterprofiles (44,68) at its bottom surface.

5. A bearing support according to one of claims 1 to 4, characterized in that the base element (B1,B2) and/or the attachment element (E1,E2,E3,E4) is comprised of sealing projections (34) on its lateral edge surfaces (18,38,56) and upper edge surface (22,40,58).

6. A bearing support according to one of claims 1 to 5, characterized in that at least one gearing profile (20,42,60,64) and one counterprofile (36,44,62,68) are embodied in such manner that they can be assembled at right angles to the plane of the base element (B1,B2).

7. A bearing support according to one of claims 1 to 6, characterized in that at least a certain number of the gearing profiles and counterprofiles are embodied similar to press studs.

8. A bearing support according to one of claims 1 to 7, characterized by the presence of a cover hood (46,66) for the bearing support.

9. A bearing support according to one of claims 1 to 8 and having a base, characterized by
- a plate (84) and a cover flange (96) located there-above and that can be secured and tensioned with respect to the plate (84), these elements forming together a ball-socket (92,98) for receiving a ball (94);
- a supporting stud (102) arranged at the ball for engaging a vertical recess (104) of a connection part (105).

10. A bearing support according to claim 9, characterized in that the plate (84) is embodied as a sliding plate running in a recess (82) of a base plate (74), the sliding plate of the recess (82) being slidable and adjustable by means of positioning screws (86) and capable of being secured and tensioned with respect to the base plate (74).

11. A bearing support according to claim 9, characterized in that the supporting stud (102) is provided with a threaded bore (106) that extends axially and has a positioning screw (108) resting on the top surface (110) of the recess (104) provided in the connection part (105), the recess (104) having a lateral opening (112) for introducing and engaging a spanner on the positioning screw (108).

12. A bearing support according to one of claims 9 to 11, characterized in that holes (120) are arranged in the connection part (105) that are directed toward the plate (84) or the base plate (74) for receiving positioning and fastening screws (122).

## Revendications

1. Support de palier (6) d'une installation de couverture de piscine, caractérisé en ce qu'il comporte un élément de base (B1,B2) destiné à recevoir un palier d'un arbre d'enroulement (8), l'élément de base (B1,B2) se trouvant en position dressée après assemblage et montage et comportant au moins en son ou ses chants latéraux et supérieur (18,22,56,58) des profils d'engrenage (20,60) destinés à y mettre en place au moins un élément de construction annexe (E1,E2,E3,E4,L) muni d'un contre-profil correspondant (36,44,62,68).

2. Support de palier selon la revendication 1, caractérisé en ce que l'élément de base (B1,B2) comporte en son plan médian vertical (26) au moins deux alésages (28₁, 28₂, 54₁, 54₂, 54₃) situés l'un au-dessus de l'autre et destinés à recevoir l'arbre d'enroulement (8), et comporte en outre et de préférence des moyens destinés à recevoir un entraînement.

3. Support de palier selon la revendication 1 ou 2, caractérisé en ce que l'élément de construction annexe (E1,E2,E3,E4) est un élément d'extension de préférence subdivisé dans le plan médian vertical (26) et qui comporte en ses chants frontaux (38,40) orientés à l'opposé de l'élément de base (B1,B2) des profils d'engrenage (42,64) destinés à la mise en place d'au moins un autre élément de construction annexe (L) muni d'un contre-profil correspondant (44,68).

4. Support de palier selon l'une des revendications 1 à 3, caractérisé en ce que l'élément de construction annexe (L) est réalisé sous forme de latte qui présente en sa face inférieure des contre-profils (44,68).

5. Support de palier selon l'une des revendications 1 à 4, caractérisé en ce que l'élément de base (B1,B2) et/ou l'élément de constructions annexe (E1,E2,E3,E4) comporte des saillies d'étanchéité (34) en ses chants latéraux (18,38,56) et en son chant supérieur (22,40,58).

6. Support de palier selon l'une des revendications 1 à 5, caractérisé en ce qu'au moins un profil d'engrenage (20,42,60,64) et un contre-profil (36,44,62,68) sont réalisés de telle façon qu'ils puissent être assemblés perpendiculairement au plan de l'élément de base (B1,B2).

7. Support de palier selon l'une des revendications 1 à 6, caractérisé en ce qu'au moins un certain nombre des profils d'engrenage et des contre-profils sont réalisés de façon semblable à des boutons de pression.

8. Support de palier selon l'une des revendications 1 à 7, caractérisé par la présence d'un capuchon de couverture (46,66) destiné au support de palier.

9. Support de palier selon l'une des revendications 1 à 8 muni d'un socle, caractérisé par
- une plaque (84) et une bride de couverture (96) disposée au-dessus de celle-ci et qui peut être montée sous tension par rapport à la plaque (84), ces éléments formant ensemble une cuvette sphérique (92,98) destinée à recevoir une rotule (94);
- un tourillon d'appui (102) disposé attenant à la boule (94) et destiné à coopérer avec une cavité verticale (104) d'une pièce de connexion (105).

10. Support de palier selon la revendication 9, caractérisé en ce que la plaque (84) est réalisée sous forme de plaque-tiroir coulissant dans une cavité (82) d'une plaque de base (74), la plaque-tiroir de la cavité (82) étant disposée coulissante et réglable au moyen de vis de positionnement (86) et pouvant être montée sous tension par rapport à la plaque de base (74).

11. Support de palier selon la revendication 9, caractérisé en ce que le tourillon d'appui (102) comporte un alésage fileté (106) qui s'étend axialement et est muni d'une vis de positionnement (108) qui prend appui sur la face sommitale (110) de la cavité (104) pratiquée dans la pièce de connexion (105), la cavité (104) comportant une ouverture latérale (112) destinée à la pose et à la mise en prise d'une clé sur la vis de positionnement (108).

12. Support de palier selon l'une des revendications 9 à 11, caractérisé en ce que sont pratiqués dans la pièce de connexion (105) des trous (120) orientés vers la plaque (84) ou la plaque de base (74) et destinés à recevoir des vis de positionnement et de fixation (122).
